# EUROPÄISCHE PATENTSCHRIFT

(11) **EP 1 290 704 B1**
(45) Veröffentlichungstag und Bekanntmachung des Hinweises auf die Patenterteilung: **21.07.2004**
(21) Anmeldenummer: 01943169.1
(22) Anmeldetag: 30.05.2001
(51) Int. Cl.: H01H 9/56

(54) **VERFAHREN ZUM BETRIEB EINES ELEKTROMAGNETISCHEN SCHALTGERÄTS UND ELEKTROMAGNETISCHES SCHALTGERÄT**
METHOD FOR OPERATING AN ELECTROMAGNETIC SWITCHING DEVICE AND ELECTROMAGNETIC SWITCHING DEVICE
PROCEDE D'UTILISATION D'UN APPAREIL DE COMMUTATION ELECTROMAGNETIQUE ET APPAREIL DE COMMUTATION ELECTROMAGNETIQUE

(30) Priorität: 16.06.2000 DE 10029789
(43) Veröffentlichungstag der Anmeldung: 12.03.2003
(73) Patentinhaber: SIEMENS AKTIENGESELLSCHAFT, 80333 München (DE)
(72) Erfinder: HERBST, Reinhard, 92533 Wernberg-Köblitz (DE); MITLMEIER, Norbert, 92289 Ursensollen (DE)
(86) Internationale Anmeldenummer: PCT/DE2001/002045
(87) Internationale Veröffentlichungsnummer: WO 2001/097239

(56) Entgegenhaltungen:
- EP-A- 0 575 792
- DE-A- 4 105 698
- DE-A- 19 808 229
- US-A- 5 361 184

## Beschreibung

Die Erfindung bezieht sich auf ein Verfahren zum Betrieb eines elektromagnetischen Schaltgeräts, insbesondere eines Schützes zum Schalten eines Drehstromverbrauches, bei dem an einen Schaltantrieb ein Schaltimpuls übermittelt wird, und nach Verstreichen einer konstanten Schaltverzugszeit Schalteinheiten betätigt werden, die jeweils einen Schaltkontakt aufweisen und die jeweils für einen Leiter eines Leiternetzes vorgesehen sind, wobei der Stromverlauf in zumindest einem der Leiter gemessen und in Abhängigkeit des gemessenen Stromverlaufs ein optimierter Schaltzeitpunkt im Hinblick auf die Belastung eines der Schaltkontakte ermittelt wird. Die Erfindung bezieht sich weiterhin auf ein elektromagnetisches Schaltgerät, welches insbesondere zur Durchführung eines solchen Verfahrens geeignet ist.

Ein elektromagnetisch betätigtes Schaltgerät, beispielsweise ein Schütz oder ein Relais, dessen Schaltkontakte oder Hauptkontakte die Leiter insbesondere eines Drehstromsystems schalten, weist in der Praxis häufig eine unterschiedliche Abnutzung seiner Schaltkontakte auf. Dies führt zu einem Ausfall des Schaltgeräts sobald einer der bei einem Drehstromsystem vorgesehenen drei Schaltkontakte funktionsunfähig wird. Dies stellte eine erhebliche Einschränkung der Lebensdauer des Schaltgeräts dar. Denn die verbleibenden Schaltkontakte wären oftmals durchaus noch geraume Zeit funktionsfähig.

Dieser Effekt der unterschiedlichen Abnutzung der Schaltkontakte, auch als Synchronisationseffekt bezeichnet, entsteht dadurch, dass die beim Schalten einem Abbrand unterworfenen Schaltkontakte zu statistisch nicht gleich verteilten Zeitpunkten geschaltet werden. Eine Ursache hierfür liegt beispielsweise in einer netzsynchronen Ansteuerung eines Schaltantriebs, über den die Schaltkontakte betätigt werden. Hierbei erfolgt die Betätigung der Schaltkontakte zu einem festen Schaltzeitpunkt bezüglich derjenigen Phase des Netzes, die für den Schaltantrieb verwendet wird. Da die Belastung der Schaltkontakte bei unterschiedlichen Phasenlagen sehr unterschiedlich sein kann, führt dies zu unterschiedlichen Abbränden der einzelnen Schaltkontakte.

Ein Verfahren zum Betrieb eines elektromagnetischen Schaltgeräts gemäß dem Oberbegriff des Anspruchs 1 ist aus der DE 41 05 698 C2 bekannt. Gemäß diesem Dokument werden die drei Phasen eines Drehstromnetzes bei einer Schalthandlung zu einem günstigen Zeitpunkt bezogen auf die jeweilige Phasenlage der einzelnen Ströme geschaltet. Hierzu ist vorgesehen, dass die Phasenlage des Stroms in einer Bezugsphase gemessen und hieraus ein optimierter Schaltzeitpunkt mittels eines Prozessors abgeleitet wird. Um eine gleichmäßige Belastung der drei Schaltkontakte zu erzielen ist ein Schaltantrieb mit einem konstanten und gleichbleibenden Ein- und Ausschaltverzug vorgesehen, so dass die Schaltkontakte zu einem günstigen Zeitpunkt schließen bzw. öffnen. Der unterschiedlichen Phasenlage der drei Phasen wird dadurch Rechnung getragen, dass zum Betätigen der Schaltkontakte geometrisch unterschiedlich ausgestaltete Schaltstücke vorgesehen sind. Sie weisen beispielsweise einen unterschiedlichen Hub auf, so dass bei Betätigung des Schaltantriebs zuerst die erste Phase und nach einer bestimmten Verzögerung die zweite Phase und nach einer weiteren bestimmten Verzögerung die dritte Phase geschaltet wird.

Gemäß der DE 41 05 698 C2 werden also ausgehend von der Ermittlung eines optimierten Schaltzeitpunkts bezüglich einer Bezugsphase die weiteren Phasen mit Hilfe mechanischer Elemente verzögert geschalten, so dass auch diese zu einem günstigen Zeitpunkt schließen bzw. öffnen. Die Einstellung einer Verzögerungszeit mit mechanischen Mitteln ist jedoch konstruktiv aufwendig und nur bedingt zuverlässig.

Aus der US 5,430,599 ist ein Schaltsystem zu entnehmen, welches insbesondere für die Anwendung in der Starkstromtechnik vorgesehen ist, und welches Temperatureinflüsse aus der Umgebung einer Schaltvorrichtung berücksichtigt. Um einen möglichst günstigen Schaltzeitpunkt bezüglich der Phasenlage zu erreichen, wird eine Schaltverzugszeit zwischen einem Schaltimpuls und dem tatsächlichen Öffnen bzw. Schließen eines Schaltkontakts ermittelt. Diese Schaltverzugszeit kann auf diesem Gebiet der Starkstromtechnik für die unterschiedlichen Phasen unterschiedliche Werte annehmen. Aufgrund der unterschiedlichen Schaltverzugszeiten für die unterschiedlichen Phasen ist zur Erzielung eines möglichst günstigen Schaltzeitpunkts vorgesehen, dass jede Phase separat geschalten wird. Dies hat den Nachteil, dass für jede Phase eine eigenständige Unterbrechereinheit vorgesehen sein muss, und dass für jede Phase ein günstiger Schaltzeitpunkt ermittelt werden muss.

Der Erfindung liegt die Aufgabe zugrunde, bei einem Schaltgerät einen gleichmäßigen Abbrand der unterschiedlichen Schaltkontakte mit einfachen Mitteln zu ermöglichen.

Die Aufgabe wird gemäß der Erfindung gelöst durch ein Verfahren zum Betrieb eines elektromagnetisches Schaltgeräts, insbesondere eines Schützes zum Schalten eines Drehstromverbrauchers, wobei
- an einen Schaltantrieb ein Schaltimpuls übermittelt wird,
- nach Verstreichen einer konstanten Schaltverzugszeit Schalteinheiten betätigt werden, die jeweils einen Schaltkontakt aufweisen, und die jeweils für einen Leiter eines Leiternetzes vorgesehen sind
- der Stromverlauf in zumindest einem der Leiter gemessen wird,
- in Abhängigkeit des gemessenen Stromverlaufs ein optimierter Schaltzeitpunkt im Hinblick auf die Belastung eines der Schaltkontakte ermittelt wird, und
- bei unterschiedlichen Schalthandlungen unterschiedliche Schaltzeitpunkte für eine gleichmäßige Belastung der jeweiligen Schaltkontakte gewählt werden.

Der gleichmäßige Abbrand oder die gleichmäßige Belastung der unterschiedlichen Schaltkontakte über die Lebensdauer des Schaltgeräts wird also dadurch erreicht, dass bei jeweils einer Schalthandlung jeweils eine Phase zu einem optimierten Zeitpunkt geschalten wird, und dass bei unterschiedlichen Schalthandlungen unterschiedliche Phasen zu einem optimierten Zeitpunkt geschalten werden. Eine wichtige Voraussetzung hierfür ist in der konstanten Schaltverzugszeit zu sehen, die ein definiertes Schalten der Schaltkontakte zu einem gewünschten Zeitpunkt ermöglicht. Je nachdem welche Phase optimiert geschaltet werden soll, wird zusätzlich zu der konstanten Schaltverzugszeit eine von Schalthandlung zu Schalthandlung unterschiedliche Verzögerungszeit hinzugefügt.

Durch diese Maßnahme des wechselweisen Schaltens der einzelnen Phasen zu optimierten Schaltzeitpunkten wird ein gleichmäßiger Abbrand aller Schaltkontakte über die Lebensdauer des Schaltgeräts hinweg mit einfachen Mitteln ermöglicht. Eine aufwendige mechanische Einstellung von unterschiedlichen Verzögerungszeiten für die verschiedenen Phasen oder unabhängig voneinander ansteuerbare Schaltmechanismen für die einzelnen Phasen sind nicht notwendig.

In einer besonders zweckdienlichen Ausbildung kalibriert sich das Schaltgerät automatisch auf einen optimierten Schaltzeitpunkt, indem bei den ersten Schalthandlungen des Schaltgeräts der Schaltzeitpunkt verändert, der zu dem jeweiligen Schaltzeitpunkt gehörige Stromverlauf erfasst und aus einem Vergleich der erfassten Stromverläufe der optimierte Schaltzeitpunkt ermittelt wird..Bei der Ermittlung des Stromverlaufs wird hierbei bevorzugt sowohl die Phasenlage des Stroms als auch die Stromstärke ermittelt.

Mit der automatischen Kalibrierung ist ein aufwendiges Einstellen eines optimierten Schaltzeitpunkts nicht notwendig. Vielmehr erkennt das Schaltgerät selbst den günstigsten Schaltzeitpunkt. Dabei fließen automatisch die speziellen Eigenschaften des Lastkreises ein, welcher mit dem Schaltgerät geschaltet wird. Die Parameter des Lastkreises müssen demnach nicht explizit bekannt sein. Vielmehr erkennt das Schaltgerät anhand des gemessenen Stromverlaufs selbst, wann ein günstiger Schaltzeitpunkt vorliegt. Es ist daher für die Funktion des Schaltgeräts unerheblich, ob das Schaltgerät zum Schalten einer kapazitiven, induktiven oder ohmschen Last vorgesehen ist. Die automatische Kalibrierung ist insbesondere auch dann von entscheidendem Vorteil, wenn an dem Lastkreis Modifikationen vorgenommen werden. Diese werden ebenfalls automatisch erfasst.

Vorzugsweise wird nach der Eigenkalibrierung der Schaltzeitpunkt von Schalthandlung zu Schalthandlung um eine konstante Verzögerungszeit verschoben, die insbesondere einer Strom-Phasendifferenz von 120° in den Leitern eines Drehstromnetzes entspricht. Damit wird in einfacher Weise gewährleistet, dass die unterschiedlichen Leiter/Phasen abwechselnd zu einem günstigen Zeitpunkt geschalten werden.

Vorzugsweise ist für den Betrieb des Schaltgeräts eine aus dem Leiternetz bereitgestellte oder dem Leiternetz synchrone Steuerspannung vorgesehen, wobei der Schaltzeitpunkt auf die Phasenlage der Steuerspannung bezogen wird. Die Steuerspannung bietet damit eine gute Referenzmöglichkeit zur Bestimmung des Schaltzeitpunkts.

Vorteilhafterweise wird der Stromverlauf in jedem der einzelnen Leiter erfasst, um zu ermöglichen, dass für jede Phase ein optimierter Schaltzeitpunkt ermittelt und ggf. die Verzögerungszeit entsprechend eingestellt wird.

Zur Gewährleistung einer konstanten Schaltverzugszeit wird gemäß einer vorteilhaften Weiterbildung der Schaltantrieb intern mit Gleichstrom betrieben. Dabei kann er extern mit Gleich- oder Wechselspannung angesteuert werden. Bei intern wechselstrombetriebenen Schaltantrieben besteht generell das Problem, dass die Schalthandlung nur zu bestimmten Phasenlagen der Steuerspannung vorgenommen wird. Selbst bei einer statistisch gleichmäßigen Verteilung über die Phasenlagen der Steuerspannung für den Schaltantrieb kommt es daher zu einer Häufung der Schalthandlungen bei bestimmten Phasenlagen. Diese Synchronisation bewirkt, dass bei wechselstromangetriebenen Schaltantrieben in der Regel kein konstanter Schaltverzug möglich ist, und dass damit ein gleichmäßiger Abbrand der Schaltkontakte kaum erreichbar ist.

Vorzugsweise wird der Wechselstrom einer Phase des Leiternetzes, die insbesondere auch die Steuerspannung für das Schaltgerät bereitstellt, oder ein dem Leiternetz synchroner Wechselstrom zur Erzeugung des Gleichstroms für den Schaltantrieb gleichgerichtet.

Zur Gewährleistung einer konstanten Schaltverzugszeit wird zudem in einer bevorzugten Ausführung der Schaltantrieb insbesondere elektronisch geregelt. Die Schaltverzugszeit wird damit also durch einen Regelkreis permanent überwacht und eingestellt. Damit ist ein geeigneter Schaltverzug über die gesamte Lebensdauer selbst bei Alterungserscheinungen gewährleistet.

Vorzugsweise wird hierbei der Spulenstrom für eine Magnetspule des Schaltantriebs auf einen konstanten Wert geregelt.

In weiteren bevorzugten Alternativen kann die Geschwindigkeit des Schaltvorgangs, also die des Schaltantriebs, oder der Magnetfluss in der Spule geregelt werden. Im Hinblick auf die Geschwindigkeit des Schaltvorgangs ist eine kleine Geschwindigkeit von Vorteil, um ein günstiges Prellverhalten beim Betätigen der Schaltkontakte zu erzielen.

Die Aufgabe wird gemäß der Erfindung weiterhin gelöst durch ein elektromagnetisches Schaltgerät, insbesondere ein Schütz zum Schalten eines Drehstromverbrauchers, mit
- einem Schaltantrieb, der mit Schalteinheiten verbunden ist, die jeweils einen Schaltkontakt umfassen und die für jeweils einen der Leiter eines Leiternetzes vorgesehen sind,
- einer konstanten Schaltverzugszeit zwischen einen an den Schaltantrieb übermittelten Schaltimpuls und dem Betätigen der Schalteinheiten, also dem Schließ- bzw. Öffnungszeitpunkt der jeweiligen Schaltkontakte,
- zumindest einem Strommessgerät zur Erfassung des Stromverlaufs in zumindest einem der Leiter, und mit
- einer Steuereinheit zur Ermittlung eines optimierten Schaltzeitpunkts in Abhängigkeit des Stromverlaufs und im Hinblick auf die Belastung eines der Schaltkontakte, und mit
- einem Verzögerungsmodul, durch das der Schaltzeitpunkt zwischen einzelnen Schalthandlungen um eine Verzögerungszeit verschiebbar ist.

Ein derartiges Schaltgerät dient insbesondere zur Durchführung des beschriebenen Verfahrens. Die im Hinblick auf das Verfahren angeführten bevorzugten Ausführungsformen und Vorteile sind sinngemäß auf das Schaltgerät zu übertragen. Besonders bevorzugte Ausführungsformen des Schaltgeräts sind in den Unteransprüchen niedergelegt.

Ein Ausführungsbeispiel der Erfindung wird anhand der Zeichnung näher erläutert. Die einzige Figur der Zeichnung ist eine stark vereinfachte Blockbilddarstellung eines an einem Leiternetz angeschlossenen Schaltgeräts.

Gemäß der Figur ist ein Schaltgerät 2 zum Schalten der Phasen-Leiter L1 bis L3 eines Leiternetzes vorgesehen. Die Leiter L1 bis L3 sind insbesondere Teil eines Drehstromsystems und versorgen eine Last 4. Das Schaltgerät 2 ist als elektromagnetisches Schaltgerät und insbesondere als Schütz ausgebildet.

Zum Schalten der Leiter L1 bis L3 weist das Schaltgerät 2 für jede der Phasen eine Schalteinheit 6 mit einem jeweiligen Schaltkontakt 8 auf. Die Schaltkontakte 8 sind über eine Schaltmechanik 10 mit einem gemeinsamen Schaltantrieb 12 verbunden. Der Schaltantrieb 12 ist insbesondere als Magnetspule ausgebildet. Zum Schaltantrieb 12 zugehörig ist eine Messeinrichtung 13 für eine Regelgröße.

Die Schalteinheit 12 steht mit einer Leistungsstufe 14 einer Steuereinheit 16 in Verbindung. Die Steuereinheit 16 weist darüber hinaus einen Regler 18, ein Verzögerungsmodul 20 sowie eine Auswerteeinheit 22 auf, die zur Ermittlung eines günstigen Schaltzeitpunkts dient. Die Auswerteeinheit 22 umfasst einen Speicher 24 sowie einen Komparator 26, die zum Datenaustausch miteinander verbunden sind. Die Auswerteeinheit 22 ist über Datenleitungen 28 jeweils mit den jeweiligen Leiter L1 bis L3 zugeordneten Strommessgeräten 30 verbunden.

Vom Leiter L1 des Leiternetzes greift im Ausführungsbeispiel ein Gleichrichter 34 den Wechselstrom ab, richtet ihn gleich und versorgt die Steuereinheit 16 mit Gleichstrom. Der Wechselstrom kann alternativ auch von einer zu einer der Phasen L1 bis L3 des Leiternetzes synchronen Spannungsquelle abgegriffen werden. Der Schaltantrieb 12 wird von der Steuereinheit 16 über die Leistungsstufe 14 mit Gleichstrom versorgt. Der gleichstrombetriebene Schaltantrieb 12 ist wesentlich für eine konstante Schaltverzugszeit. Unter Schaltverzugszeit wird hierbei die Zeit verstanden, die von der Übermittlung eines Schaltimpulses A an den Schaltantrieb 12 bis zum Schließen bzw. Öffnen der Schaltkontakte 8 verstreicht.

Die Wechselspannung des Leiters L1 wird als Steuerspannung U für die Steuereinheit 16 herangezogen. Sie wird an die Auswerteeinheit 22 übermittelt, um ihre Phasenlage auszuwerten und als Referenzphasenlage zu verwenden.

Beim Betrieb des Schaltgeräts 2 wird bei einem Schaltbefehl, also sowohl beim Einschalten als auch beim Ausschalten der Last 4, von der Auswerteeinheit 22 in Abhängigkeit der Steuerspannung U ein nächster Schaltzeitpunkt ermittelt, der für das Schalten einer der Schalteinheiten 6 möglichst günstig ist. Beispielsweise ermittelt die Auswerteeinheit 22 einen optimierten Schaltzeitpunkt für den Leiter L1, von dem die Steuerspannung U abgegriffen wird.

Bei der Ermittlung des optimierten Schaltzeitpunkts wird die Schaltverzugszeit berücksichtigt. Nach der Ermittlung gibt die Auswerteeinheit 22 ein Schaltsignal S an das Verzögerungsmodul 20 weiter. Dort wird das Schaltsignal S ggf. um eine Verzögerungszeit zurückgehalten, bis es an die Leistungsstufe 14 übermittelt wird. Von dort wird als Schaltimpuls A ein Steuerstrom an den Schaltantrieb 12 weitergeleitet. Daraufhin betätigt der Schaltantrieb 12 über die Schaltmechanik 10 die Schaltkontakte 8 gleichzeitig. Die Schaltkontakte 8 schließen bzw. öffnen also zum gleichen Zeitpunkt.

Die Ermittlung des optimierten Schaltzeitpunkts in der Auswerteeinheit 22 richtet sich danach, zu welchem Zeitpunkt bezogen auf die Phasenlage der Steuerspannung U die Belastung beim Schaltvorgang für den dem Leiter L1 zugeordneten Schaltkontakt 8 am günstigsten ist. Unter günstig ist hierbei ein möglichst geringer Abbrand zu verstehen, so dass eine lange Lebensdauer des Schaltkontakts 8 erzielt wird. Ein wesentliches Kriterium für die Ermittlung des günstigen Schaltzeitpunkts ist z.B. der beim Einschalten fließende Strom durch den Leiter L1. Bei einem hohen Stromdurchfluss beim Einschalten sind die Belastungen für den Schaltkontakt 8 um ein Vielfaches höher als bei geringen Strömen.

In Abhängigkeit der Art der Last 4, ob es sich um eine kapazitive, eine induktive oder eine ohmsche Last 4 handelt, kann unter Umständen die Phasenbeziehung zwischen der Steuerspannung U und dem durch den Leiter L1 fließenden Strom I1 konstant sein. Bei bekannter Phasenlage der Steuerspannung U kann daher prinzipiell auf die entsprechende Phasenlage des Stroms I1 geschlossen werden und somit der optimierte Schaltzeitpunkt im Hinblick auf eine günstige Phasenlage des Stroms I1 ermittelt werden. Falls die Last ausgeschaltet werden soll, besteht die Möglichkeit, die Phasenlage des Stroms I1 direkt über das zugeordnete Strommessgerät 30 zu erfassen, da in diesem Fall über das Strommessgerät ein Strom fließt. Die Strommessgeräte 30 erfassen im Allgemeinen sowohl die Phasenlage der Ströme I1 bis I3 sowie die zugehörigen Stromstärken.

Die Bestimmung des optimierten Schaltzeitpunkts erfolgt bei dem Schaltgerät 2 automatisch. Bei den ersten Schalthandlungen wird eine Eigenkalibrierung vorgenommen. Denn beim erstmaligen Schalten ist der Zusammenhang zwischen der Phasenlage der Steuerspannung und des Stroms I1 beim Ein- und Ausschalten in aller Regel nicht exakt bekannt oder müsste zumindest aufwendig bestimmt werden.

Zur automatischen Kalibrierung wird daher bei den ersten Schalthandlungen von der Auswerteeinheit 22 zunächst zu beliebigen Schaltzeitpunkten ein Schaltsignal S abgegeben und unverzögert an den Schaltantrieb 12 als Schaltimpuls I weitergeleitet. Der beim Schalten fließende Strom I1 bis I3 in den einzelnen Leitern L1 bis L3 wird von den Strommessgeräten 30 erfasst und an den Speicher 24 übermittelt. Bei der nächsten Schalthandlung wird das Schaltsignal S bezogen auf die Phasenlage der Steuerspannung U zu einem veränderten Zeitpunkt abgegeben und es werden erneut die Ströme I1 bis 13 im Speicher 24 abgespeichert. Dies erfolgt über mehrere Schalthandlungen hinweg, wobei jedesmal das Schaltsignal S zu den vorhergehenden Schaltsignalen um einen bestimmten Wert bezogen auf die Phasenlage der Steuerspannung U versetzt abgegeben wird. Die abgespeicherten Stromdaten werden im Komparator 26 miteinander verglichen und aus dem Vergleich wird der bestmögliche Schaltzeitpunkt bezogen auf die Phasenlage der Steuerspannung U ermittelt. Als Indiz hierfür wird beispielsweise für den Einschaltvorgang das Minimum des beim Schalten auftretenden Stroms herangezogen. Da lediglich die gemessene Stromstärke im Hinblick auf die Belastung der Schaltkontakte 8 von Interesse ist, ist eine tatsächliche Ermittlung der Phasenbeziehung zwischen der Steuerspannung U und dem Strom I1 nicht zwingend erforderlich.

Da sich für den Einschaltvorgang und den Ausschaltvorgang unterschiedliche Kriterien für günstige Schaltzeitpunkte ergeben, wird diese Eigenkalibrierung für den Einschaltvorgang und den Ausschaltvorgang vorzugsweise getrennt vorgenommen. Beim Ausschaltvorgang kann als Referenzphasenlage für die Kalibrierung auch eine der drei Stromphasenlagen herangezogen werden.

Der Vorteil dieser Eigenkalibrierung ist darin zu sehen, dass die spezifischen Eigenschaften der Last 4 nicht bekannt sein müssen, um den bestmöglichsten Schaltzeitpunkt zu ermitteln. Weiterhin kann diese Eigenkalibrierung zur Überprüfung des optimierten Schaltzeitpunkts immer wieder ohne größeren Aufwand von Neuem vorgenommen werden. Dadurch werden Alterungserscheinungen oder sonstige Effekte, wie beispielsweise Änderungen auf der Lastseite 4, automatisch erfasst.

Sobald die Eigenkalibrierung durchgeführt ist, ist die Steuereinheit 16 in der Lage, einen optimierten Schaltzeitpunkt bei Auftreten eines Schaltbefehls zu ermitteln. Um nun für einen gleichmäßigen Abbrand der drei Schaltkontakte 8 zu sorgen, wird das Schaltsignal S von Schalthandlung zu Schalthandlung durch das Verzögerungsmodul 20 um eine bestimmte Zeit verzögert, so dass bei unterschiedlichen Schalthandlungen jeweils einer der Schaltkontakte 8 zu einem optimierten Schaltzeitpunkt geschaltet wird. Durch das Verzögerungsmodul 20 wird also erreicht, dass im Mittel jeder der Schaltkontakte 8 gleich oft zu einem günstigen Schaltzeitpunkt geschaltet wird. Im einfachsten Fall wird hierbei von dem Verzögerungsmodul eine Verzögerungszeit entsprechend einer 120°-Phasenverschiebung des Stroms bei aufeinanderfolgenden Schalthandlungen eingebaut, sofern es sich um ein Drehstromsystem mit einer konstanten Phasenbeziehung von 120° zwischen den Stromphasen der einzelnen Leiter L1 bis L3 handelt.

Ein wesentlicher Punkt bei der Gewährleistung eines gleichmäßigen Abbrands aller drei Schaltkontakte 8 ist in der konstanten Schaltverzugszeit zu sehen. Es ist daher wesentlich, dass der Schaltverzug konstant gehalten wird. Hierzu ist bei dem Schaltgerät 2 zum einen vorgesehen, dass der Schaltantrieb 12 mit Gleichstrom betrieben wird. Denn bei wechselstrombetriebenen Schaltantrieben in Form von Magnetspulen variiert die Schaltverzugszeit mitunter stark in Abhängigkeit der Phasenlage und dem Spannungswert der Ansteuerspannung für den Schaltantrieb 12.

Als weitere Maßnahme zur Gewährleistung einer konstanten Schaltverzugszeit ist zudem ein Regelkreis vorgesehen, der neben dem Regler 18 die Leistungsstufe 14, den Schaltantrieb 12 und die Messeinrichtung 13 für die Regelgröße umfasst. Von der Messeinrichtung 13 wird die Regelgröße, beispielsweise der Spulenstrom, erfasst und an den Regler 18 übermittelt. Der Regler 18 vergleicht den gemessenen Spulenstrom mit einem Sollwert und gibt bei Abweichung vom Sollwert einen entsprechenden Regelimpuls an die Leistungsstufe 14 ab, um den Steuerstrom für den Schaltantrieb 12 derart zu verändern, dass der über die Messeinrichtung 13 gemessene Spulenstrom den vorgegebenen Sollwert erreicht. Alternativ zu dem Spulenstrom können beispielsweise auch Parameter wie der Magnetfluss oder die Schaltgeschwindigkeit der Schaltkontakte 8 herangezogen werden. Die Schaltgeschwindigkeit lässt sich beispielsweise aus der Bewegung der Schaltmechanik 10 ableiten. Dabei ist eine geringe Schaltgeschwindigkeit der Schaltkontakte von Vorteil, um beim Schließen der Schaltkontakte 8 ein zu starkes sogenanntes Prellen zu verhindern.

Die Funktionen des Reglers 18, des Verzögerungsmoduls 20 sowie der Auswerteeinheit 22 sind vorzugsweise in einem Mikroprozessor integriert.

## Patentansprüche

1. Verfahren zum Betrieb eines elektromagnetisches Schaltgeräts (2), insbesondere eines Schützes zum Schalten eines Drehstromverbrauchers (4), wobei
- an einen Schaltantrieb (12) ein Schaltimpuls (A) übermittelt wird,
- nach Verstreichen einer konstanten Schaltverzugszeit Schalteinheiten (6) betätigt werden, die jeweils einen Schaltkontakt (8) aufweisen und die jeweils für einen Leiter (L1 bis L3) eines Leiternetzes vorgesehen sind,
- der Stromverlauf in zumindest einem der Leiter (L1) gemessen wird und
- in Abhängigkeit des gemessenen Stromverlaufs ein optimierter Schaltzeitpunkt im Hinblick auf die Belastung eines der Schaltkontakte (8) ermittelt wird, **dadurch gekennzeichnet, dass**
- bei unterschiedlichen Schalthandlungen unterschiedliche Schaltzeitpunkte für eine gleichmäßige Belastung der jeweiligen Schaltkontakte (8) gewählt werden.

2. Verfahren nach Anspruch 1, **dadurch gekennzeichnet, dass** das Schaltgerät (2) sich automatisch auf den optimierten Schaltzeitpunkt kalibriert, indem bei den ersten Schalthandlungen der Schaltzeitpunkt verändert, der zu dem jeweiligen Schaltzeitpunkt gehörige Stromverlauf erfasst und aus einem Vergleich der erfassten Stromverläufe der optimierte Schaltzeitpunkt ermittelt wird.

3. Verfahren nach Anspruch 2, **dadurch gekennzeichnet, dass** nach der Eigenkalibrierung der Schaltzeitpunkt von Schalthandlung zu Schalthandlung um eine konstante Verzögerungszeit verschoben wird.

4. Verfahren nach einem der vorhergehenden Ansprüche, **dadurch gekennzeichnet, dass** eine aus dem Leiternetz bereitgestellte oder dem Leiternetz synchrone Steuerspannung (U) für den Betrieb des Schaltgeräts (2) vorgesehen ist, und der optimierte Schaltzeitpunkt auf die Phasenlage der Steuerspannung (U) bezogen wird.

5. Verfahren nach einem der vorhergehenden Ansprüche, **dadurch gekennzeichnet, dass** der Stromverlauf in jedem der Leiter (L1-L3) erfasst wird.

6. Verfahren nach einem der vorhergehenden Ansprüche, **dadurch gekennzeichnet, dass** zur Gewährleistung einer konstanten Schaltverzugszeit der Schaltantrieb (12) mit Gleichstrom betrieben wird.

7. Verfahren nach Anspruch 6, **dadurch gekennzeichnet, dass** ein Wechselstrom des Leiternetzes oder ein dem Leiternetz synchroner Wechselstrom zur Erzeugung des Gleichstroms für den Schaltantrieb (12) gleichgerichtet wird.

8. Verfahren nach einem der vorhergehenden Ansprüche **dadurch gekennzeichnet, dass** der Schaltantrieb (12) zur Gewährleistung einer konstanten Schaltverzugszeit geregelt wird.

9. Verfahren nach Anspruch 8, **dadurch gekennzeichnet, dass** der Spulenstrom des als Magnetspule ausgebildeten Schaltantriebs (12) auf einen konstanten Wert geregelt wird.

10. Elektromagnetisches Schaltgerät (2), insbesondere ein Schütz zum Schalten eines Drehstromverbrauchers (4), mit
- einem Schaltantrieb (12), der mit Schalteinheiten (6) verbunden ist, die jeweils einen Schaltkontakt (8) umfassen und die für jeweils einen der Leiter (L1 bis L3) eines Leiternetzes vorgesehen sind,
- einer konstanten Schaltverzugszeit zwischen ein an den Schaltantrieb (12) übermittelten Schaltimpuls (A) und dem Betätigen der Schalteinheiten (6)
- zumindest einem Strommessgerät (30) zur Erfassung des Stromverlaufs in zumindest einem der Leiter (L1), und mit
- einer Steuereinheit (16) zur Ermittlung eines optimierten Schaltzeitpunkts in Abhängigkeit des Stromverlaufs und im Hinblick auf die Belastung eines der Schaltkontakte (8), **dadurch gekennzeichnet, dass**
- die Steuereinheit (12) ein Verzögerungsmodul (20) aufweist, durch das der Schaltzeitpunkt zwischen einzelnen Schalthandlungen um eine Verzögerungszeit verschiebbar ist.

11. Schaltgerät (2) nach Anspruch 10, **dadurch gekennzeichnet, dass** die Steuereinheit (16) zur automatischen Ermittlung eines optimierten Schaltzeitpunkts einen Speicher (24) für die ermittelten Stromverläufe sowie einen Komparator (26) zum Vergleich der ermittelten Stromverläufe umfasst.

12. Schaltgerät (2) nach Anspruch 10 oder 11, **dadurch gekennzeichnet, dass** die Verzögerungszeit konstant ist.

13. Schaltgerät (2) nach einem der Ansprüche 10 bis 12, **dadurch gekennzeichnet, dass** der Schaltantrieb (12) intern für Gleichstrom ausgelegt ist.

14. Schaltgerät (2) nach einem der Ansprüche 10 bis 13, **dadurch gekennzeichnet, dass** ein Regelkreis (12,13,14,18) zur Regelung des Schaltantriebs (12) und zur Gewährleistung der konstanten Schaltverzugszeit vorgesehen ist.

## Claims

1. Method for operating an electromagnetic switching device (2), in particular a contactor for switching a three-phase alternating current load (4), wherein
• a switching pulse (A) is transmitted to a contact module (12),
• after a constant switching delay has elapsed, switching elements (6) are actuated each of which has a switching contact (8) and each of which is provided for a conductor (L1 to L3) of a conductor network,
• the current flow is measured in at least one of the conductors (L1) and
• as a function of the measured current flow, an optimised switching instant in terms of the load on one of the switching contacts (8) is determined
**characterised in that**
• when there are different switching actions, different switching instants are selected to ensure even loading of the respective switching contacts (8).

2. Method according to Claim 1, **characterised in that**
the switching device (2) automatically calibrates itself to the optimised switching instant whereby, during the first switching actions, the switching instant is changed, the current flow associated with the respective switching instant is registered and the optimised switching instant is determined from a comparison of the registered current flows.

3. Method according to Claim 2, **characterised in that**
after self-calibration, the switching instant is shifted from one switching action to the next by a constant delay.

4. Method according to one of the preceding Claims, **characterised in that**
a control voltage (U) which is made available from the conductor network or which is synchronous with the conductor network is provided for operating the switching device (2) and the optimised switching instant is referred to the phase angle of the control voltage (U).

5. Method according to one of the preceding Claims, **characterised in that**
the current flow is registered in each of the conductors (L1-L3).

6. Method according to one of the preceding Claims, **characterised in that**
in order to ensure a constant switching delay, the contact module (12) is operated with direct current.

7. Method according to Claim 6, **characterised in that**
an alternating current of the conductor network or an alternating current synchronous with the conductor network is rectified for generating the direct current for the contact module (12).

8. Method according to one of the preceding Claims, **characterised in that**
the contact module (12) is regulated to ensure a constant switching delay.

9. Method according to Claim 8, **characterised in that**
the coil current of the contact module (12) embodied as a magnetic coil is regulated to a constant value.

10. Electromagnetic switching device (2), in particular a contactor for switching a three-phase alternating current load (4), with
• a contact module (12) which is linked to switching elements (6) in each case comprising one switching contact (8) and provided for in each case one of the conductors (L1 to L3) of a conductor network,
• a constant switching delay between a switching pulse (A) transmitted to the contact module (12) and the actuating of the switching elements (6),
• at least one current-measuring device (30) for registering the current flow in at least one of the conductors (L1) and with
• a control unit (16) for determining an optimised switching instant as a function of the current flow and in terms of the load on one of the switching contacts (8), **characterised in that**
• the control unit (12) [sic] has a delay module (20) by means of which the switching instant between individual switching actions can be shifted by a delay.

11. Switching device (2) according to Claim 10, **characterised in that**
the control unit (16) for automatically determining an optimised switching instant comprises a storage device (24) for the determined current flows and a comparator (26) for comparing the determined current flows.

12. Switching device (2) according to Claim 10 or 11, **characterised in that**
the delay is constant.

13. Switching device (2) according to one of the Claims 10 to 12, **characterised in that**
the contact module (12) is internally designed for direct current.

14. Switching device (2) according to one of the Claims 10 to 13, **characterised in that**
a regulating circuit (12,13,14,18) is provided for regulating the contact module (12) and for ensuring the constant switching delay.

## Revendications

1. Procédé pour faire fonctionner un commutateur électromagnétique (2), notamment un disjoncteur pour commuter un consommateur à courant triphasé (4), dans lequel
- on transmet une impulsion de commutation (A) à un mécanisme de commutation (12),
- après l'expiration d'un retard de commutation constant, on actionne des unités de commutation (6) qui comportent chacune un contact de commutation (8) et qui sont prévues chacune pour un conducteur (L1 à L3) d'un réseau conducteur,
- on mesure l'allure du courant dans au moins l'un des conducteurs (L1), et
- en fonction de l'allure de courant mesurée, on détermine un instant de commutation optimisé du point de vue de la charge de l'un des contacts de commutation (8),
**caractérisé par le fait que**
- pour différentes opérations de commutation, on choisit différents instants de commutation pour avoir une charge uniforme des contacts de commutation (8) respectifs.

2. Procédé selon la revendication 1, **caractérisé par le fait que** le commutateur (2) se calibre automatiquement sur l'instant de commutation optimisé en modifiant l'instant de commutation lors des premières opérations de commutation, en détectant l'allure de courant appartenant à l'instant de commutation respectif et en déterminant l'instant de commutation optimisé à partir d'une comparaison des allures de courant détectées.

3. Procédé selon la revendication 2, **caractérisé par le fait que**, après l'auto-calibrage, l'instant de commutation est décalé d'un retard constant d'une opération de commutation à une autre opération de commutation.

4. Procédé selon l'une des revendications précédentes, **caractérisé par le fait qu'**une tension de commande (U) fournie par le réseau conducteur ou synchrone avec le réseau conducteur est prévue pour faire fonctionner le commutateur (2) et que l'instant de commutation optimisé se rapporte à la relation de phase de la tension de commande (U).

5. Procédé selon l'une des revendications précédentes, **caractérisé par le fait que** l'allure de courant est détectée dans chacun des conducteurs (L1 à L3).

6. Procédé selon l'une des revendications précédentes, **caractérisé par le fait que**, pour garantir un retard de commutation constant, le mécanisme de commutation (12) fonctionne avec un courant continu.

7. Procédé selon la revendication 6, **caractérisé par le fait qu'**un courant alternatif du réseau conducteur ou un courant alternatif synchrone avec le réseau conducteur est redressé pour produire le courant continu destiné au mécanisme de commutation (12).

8. Procédé selon l'une des revendications précédentes, **caractérisé par le fait que** le mécanisme de commutation (12) est régulé pour garantir un retard de commutation constant.

9. Procédé selon la revendication 8, **caractérisé par le fait que** le courant de bobine du mécanisme de commutation (12) conçu comme une bobine d'excitation est régulé sur une valeur constante.

10. Commutateur électromagnétique (2), notamment disjoncteur pour commuter un consommateur à courant triphasé (4), comportant
- un mécanisme de commutation (12) qui est relié à des unités de commutation (6) qui comprennent chacune un contact de commutation (8) et qui sont prévues chacune pour l'un des conducteurs (L1 à L3) d'un réseau conducteur,
- un retard de commutation constant entre une impulsion de commutation (A) transmise au mécanisme de commutation (12) et l'actionnement des unités de commutation (6),
- au moins un appareil de mesure de courant (30) pour détecter l'allure de courant dans au moins l'un des conducteurs (L1), et
- une unité de commande (16) pour déterminer un instant de commutation optimisé en fonction de l'allure de courant et du point de vue de la charge de l'un des contacts de commutation (8),
**caractérisé par le fait que**
- l'unité de commande (12) comporte un module de retardement (20) par lequel l'instant de commutation peut être décalé d'un retard entre différentes opérations de commutation.

11. Commutateur (2) selon la revendication 10, **caractérisé par le fait que** l'unité de commande (16) destinée à la détermination automatique d'un instant de commutation optimisé comprend une mémoire (24) pour les allures de courant déterminées ainsi qu'un comparateur (26) pour la comparaison des allures de courant déterminées.

12. Commutateur (2) selon la revendication 10 ou 11, **caractérisé par le fait que** le retard est constant.

13. Commutateur (2) selon l'une des revendications 10 à 12, **caractérisé par le fait que** le mécanisme de commutation (12) est conçu en interne pour du courant continu.

14. Commutateur (2) selon l'une des revendications 10 à 13, **caractérisé par le fait qu'**un circuit de régulation (12, 13, 14, 18) est prévu pour réguler le mécanisme de commutation (12) et pour garantir le retard de commutation constant.
